# EUROPÄISCHE PATENTSCHRIFT

(11) **EP 3 784 001 B1**
(45) Veröffentlichungstag und Bekanntmachung des Hinweises auf die Patenterteilung: **22.06.2022**
(21) Anmeldenummer: 20181810.1
(22) Anmeldetag: 24.06.2020
(51) Int. Cl.: H05B 6/12

(54) **INDUKTIONSKOCHGESCHIRR FÜR EIN INDUKTIONSKOCHSYSTEM MIT EINEM TEMPERATURSENSOR, INDUKTIONSKOCHSYSTEM UND VERFAHREN ZUM BETRIEB DES INDUKTIONSKOCHSYSTEMS**
INDUCTION COOKING SYSTEM FOR INDUCTION COOKING SYSTEM COMPRISING A TEMPERATURE SENSOR, INDUCTION COOKING SYSTEM AND METHOD FOR OPERATING THE INDUCTION COOKING SYSTEM
USTENSILE DE CUISSON À INDUCTION POUR UN SYSTÈME DE CUISSON À INDUCTION DOTÉ D'UN CAPTEUR DE TEMPÉRATURE, SYSTÈME DE CUISSON À INDUCTION ET PROCÉDÉ DE FONCTIONNEMENT DU SYSTÈME DE CUISSON À INDUCTION

(30) Priorität: 22.07.2019 DE 102019119731
(43) Veröffentlichungstag der Anmeldung: 24.02.2021
(73) Patentinhaber: Miele & Cie. KG, 33332 Gütersloh (DE)
(72) Erfinder: Gehring, Nils Marius, 33613 Bielefeld (DE); Böhm, Christian, 49328 Melle (DE)

(56) Entgegenhaltungen:
- WO-A1-2006/064386
- WO-A1-2013/098016
- CN-A- 107 806 943
- DE-A1-102010 020 189
- DE-A1-102010 038 894
- DE-A1-102010 039 072
- DE-A1-102015 222 797
- "COIL OVERHEATING PROTECTION CIRCUIT", IBM TECHNICAL DISCLOSURE BULLETIN,, Bd. 28, Nr. 10, 1. März 1986 (1986-03-01), Seiten 4484-4485, XP001411951,

## Beschreibung

Die Erfindung betrifft ein Induktionskochgeschirr für ein Induktionskochsystem der im Oberbegriff des Patentanspruchs 1 genannten Art, ein Induktionskochsystem der im Oberbegriff des Patentanspruchs 8 genannten Art und ein Verfahren zum Betrieb eines Induktionskochsystems.

Derartige Induktionskochgeschirre, Induktionskochsysteme und Verfahren zum Betrieb von Induktionskochsystemen sind aus dem Stand der Technik in einer Vielzahl von Ausführungsformen bereits vorbekannt.

Die bekannten Induktionskochgeschirre für Induktionskochsysteme umfassen beispielsweise eine Induktionsspule zur induktiven Kopplung mit einer induktiven Heizspule des Induktionskochfelds, einen Temperatursensor zur Erfassung einer Temperatur des Induktionskochgeschirrs und eine Steuerung zur Auswertung von Ausgangssignalen des Temperatursensors, wobei die Steuerung mit dem Temperatursensor signalübertragend verbunden ist. Die induktive Heizspule des Induktionskochfelds wird auch als Primärspule bezeichnet, während die Induktionsspule des Induktionskochgeschirrs auch als Sekundärspule bezeichnet wird. Die Sekundärspule hat zum einen die Aufgabe, durch die induktive Kopplung eine Betriebsspannung das Kochgeschirr, zum Beispiel zum Betrieb eines Motors oder einer Heizeinrichtung, beziehungsweise für die Kochgeschirrelektronik, zum Beispiel für das Erfassen und aufbereiten von Sensordaten, bereitzustellen. Zum anderen kann über die Kopplung eine Art Kommunikation zwischen Primärspule und Sekundärspule und somit zwischen Kochfeld und Kochgeschirr stattfinden, beispielsweise zur Übertrgung von Sensordaten. Die bekannten Induktionskochsysteme umfassen zusätzlich das vorgenannte Induktionskochfeld mit der induktiven Heizspule. Die Dokumenten DE 10 2010 039072 A1, DE 10 2010 020189 A1, DE 10 2015 222797 A1, WO 2006/064386 A1 und WO 2013/098016 A1 offenbaren ein Induktionskochgeschirr für ein Induktionskochsystem mit einem Induktionskochfeld, umfassend eine Induktionsspule zur induktiven Kopplung mit einer induktiven Heizspule des Induktionskochfelds zwecks Bereitstellung einer elektrischen Spannung in dem Induktionskochgeschirr, einen Temperatursensor zur Erfassung einer Temperatur des Induktionskochgeschirrs und eine Steuerung zur Auswertung von Ausgangssignalen des Temperatursensors, wobei die Steuerung mit dem Temperatursensor signalübertragend verbunden ist. Anderseits offenbaren die Dokumenten "COIL OVERHEATING PROTECTION CIRCUIT", IBM TECHNICAL DISCLOSURE BULLETIN" Bd. 28, Nr. 10, 1. März 1986 (1986-03-01), Seiten 4484-4485, CN 107 806 943 A und DE 10 2010 038894 A1 Induktionsspulen die als Temperatursensoren dienen.

Allgemein ist bei Kochvorgängen auf Kochfeldern eine Temperaturregelung oder Temperatursteuerung bei der Beheizung des auf dem Kochfeld aufgestellten Kochgeschirrs wünschenswert, um beispielsweise den Bedienkomfort für einen Benutzer zu erhöhen und/oder die Qualität des Kochvorgangs zu verbessern. Hierfür ist eine möglichst genaue Temperaturerfassung an dem Kochgeschirr erforderlich. Auch zur Gewährleistung eines sicheren Betriebs des aus Kochfeld und Kochgeschirr gebildeten Kochsystems ist eine möglichst genaue Temperaturerfassung an dem Kochgeschirr anzustreben.

Der Erfindung stellt sich somit das Problem, eine Temperaturerfassung bei einem Induktionskochgeschirr zu verbessern.

Erfindungsgemäß wird dieses Problem durch ein Induktionskochgeschirr mit den Merkmalen des Patentanspruchs 1 gelöst, das dadurch gekennzeichnet ist, dass die Induktionsspule als der Temperatursensor ausgebildet ist und die Induktionsspule zwecks Erfassung der Temperatur des Induktionskochgeschirrs mittels der Steuerung mit einer Messgleichspannung ansteuerbar ist. Ferner wird dieses Problem durch ein Induktionskochsystem mit den Merkmalen des Patentanspruchs 8 und ein Verfahren zum Betrieb eines Induktionskochsystems mit den Merkmalen des Patentanspruchs 9 gelöst. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Temperaturerfassung bei einem Induktionskochgeschirr verbessert ist. Mittels der Erfindung ist es nun möglich, die Temperatur bei einem Induktionskochgeschirr für ein Induktionskochsystem auf konstruktiv und schaltungstechnisch einfache Weise zu erfassen. Aufgrund der Mehrfachverwendung der Induktionsspule des Induktionskochgeschirrs ist zum einen eine Bauteilreduzierung und zum anderen eine platzsparende Ausführung des Temperatursensors und damit des Induktionskochgeschirrs ermöglicht. Ferner ist der zusätzliche konstruktive und schaltungstechnische Aufwand bei der Herstellung des erfindungsgemäßen Induktionskochgeschirrs reduziert. Darüber hinaus ist die erfindungsgemäße Temperaturerfassung des Induktionskochgeschirrs unabhängig von dem Induktionskochfeld des Induktionskochsystems realisiert, da die Temperaturerfassung des Induktionskochgeschirrs vollständig mittels des Induktionskochgeschirrs erfolgt. Das erfindungsgemäße Induktionskochgeschirr ist in weiten geeigneten Grenzen frei wählbar und kann beispielsweise als ein Kochtopf oder als eine Pfanne ausgebildet sein.

Grundsätzlich ist die Induktionsspule des Induktionskochgeschirrs nach Art, Material, Dimensionierung, Geometrie, Anordnung und Anzahl in weiten geeigneten Grenzen frei wählbar. Eine vorteilhafte Weiterbildung des erfindungsgemäßen Induktionskochgeschirrs sieht vor, dass das Material der Induktionsspule einen temperaturabhängigen elektrischen Widerstand aufweist. Hierdurch ist das erfindungsgemäße Induktionskochgeschirr auf besonders einfache Weise realisierbar.

Eine vorteilhafte Weiterbildung der vorgenannten Ausführungsform des erfindungsgemäßen Induktionskochgeschirrs sieht vor, dass die Temperaturabhängigkeit des elektrischen Widerstands in einem Betriebstemperaturbereich des Induktionskochgeschirrs im Wesentlichen linear ist. Auf diese Weise ist die Auswertung der Ausgangssignale des Temperatursensors, also der Induktionsspule des Induktionskochgeschirrs, vereinfacht.

Eine vorteilhafte Weiterbildung der beiden letztgenannten Ausführungsformen des erfindungsgemäßen Induktionskochgeschirrs sieht vor, dass der elektrische Widerstand des Materials der Induktionsspule in einem vorher festgelegten Betriebstemperaturteilbereich eines Betriebstemperaturbereichs des Induktionskochgeschirrs eine im Vergleich zu Betriebstemperaturen des Induktionskochgeschirrs außerhalb dieses Betriebstemperaturteilbereichs höhere Temperaturabhängigkeit aufweist. Hierdurch ist in diesem Betriebstemperaturteilbereich des Betriebstemperaturbereichs des erfindungsgemäßen Induktionskochgeschirrs eine besonders genaue Temperaturmessung des Induktionskochgeschirrs ermöglicht.

Eine besonders vorteilhafte Weiterbildung des erfindungsgemäßen Induktionskochgeschirrs sieht vor, dass die Induktionsspule an oder in einem Boden des Induktionskochgeschirrs angeordnet ist. Die Temperatur des Induktionskochgeschirrs an oder in dem Boden des Induktionskochgeschirrs ist für eine Temperaturregelung oder eine Temperatursteuerung des Induktionskochgeschirrs besonders interessant und vorteilhaft. Ferner ergibt sich dadurch eine einfache Zuordnung der Induktionsspule des Induktionskochgeschirrs zu der induktiven Heizspule des Induktionskochfelds des erfindungsgemäßen Induktionskochsystems.

Wie oben bereits ausgeführt, ist die Induktionsspule unter anderem in deren Geometrie in weiten geeigneten Grenzen frei wählbar. Eine vorteilhafte Weiterbildung der vorgenannten Ausführungsform des erfindungsgemäßen Induktionskochgeschirrs sieht vor, dass die Induktionsspule derart ausgebildet und angeordnet ist, dass diese in voneinander verschiedenen radialen Abständen von einem Zentrum des Bodens an oder in dem Boden angeordnet ist. Auf diese Weise ist die Qualität der bodenseitigen Temperaturerfassung bei dem erfindungsgemäßen Induktionskochgeschirr verbessert. Dies ist deshalb der Fall, da die mittels der Induktionsspule erfasste Temperatur einen Mittelwert über die gesamte Induktionsspule, also beispielsweise über eine gesamte Wicklungslänge einer als Wicklung ausgebildeten Induktionsspule, darstellt. Bildet die vorgenannte Wicklung beispielsweise einen Kreis, so werden auch nur die Temperaturen an der kreisförmigen Kontaktfläche der Induktionsspule mit dem Boden, also lediglich entlang eines einzigen radialen Abstands von dem Zentrum des Bodens des Induktionskochgeschirrs, ermittelt.

Eine vorteilhafte Weiterbildung der letztgenannten Ausführungsform des erfindungsgemäßen Induktionskochgeschirrs sieht vor, dass die Induktionsspule eine Mehrzahl von miteinander elektrisch leitend verbundenen und zueinander konzentrisch angeordneten Kreisliniensegmenten aufweist. Hierdurch ist die Qualität der bodenseitigen Temperaturerfassung bei dem erfindungsgemäßen Induktionskochgeschirr auf konstruktiv besonders einfache Weise verbessert.

Eine vorteilhafte Weiterbildung des erfindungsgemäßen Verfahrens sieht vor, dass eine Bestromung der induktiven Heizspule des Induktionskochfeldes zwecks Beheizung des Induktionskochgeschirrs während der Erfassung der Temperatur des Induktionskochgeschirrs unterbrochen wird. Auf diese Weise ist die Qualität der Temperaturerfassung bei dem erfindungsgemäßen Induktionskochgeschirr auf schaltungstechnisch einfache Weise verbessert. Beispielsweise kann der Betrieb der induktiven Heizspule des Induktionskochfelds des erfindungsgemäßen Induktionskochsystems derart getaktet sein, dass die Temperaturerfassung bei dem erfindungsgemäßen Induktionskochgeschirr in den Taktzeiten erfolgt, in denen die induktive Heizspule des Induktionskochfelds nicht bestromt wird. Diese Taktzeiten können zweckmäßigerweise sehr kurz gewählt werden, so dass beispielsweise ein Aufheizen des Induktionskochgeschirrs mittels des Induktionskochfelds nicht merklich verzögert wird.

Alternativ dazu sieht eine weitere vorteilhafte Weiterbildung des erfindungsgemäßen Verfahrens vor, dass die Auswertung der Ausgangssignale der als Temperatursensor ausgebildeten Induktionsspule in der Steuerung derart erfolgt, dass ein zu der Messgleichspannung korrespondierender Gleichanteil von einem Wechselanteil einer mittels der induktiven Heizspule in die Induktionsspule eingekoppelten Wechselspannung getrennt wird. Hierdurch ist eine qualitativ hochwertige Temperaturerfassung bei dem erfindungsgemäßen Induktionskochgeschirr auch während der Bestromung der induktiven Heizspule des Induktionskochfelds des erfindungsgemäßen Induktionskochsystems ermöglicht. Die induktive Beheizung des Induktionskochgeschirrs mittels der induktiven Heizspule des Induktionskochfelds sowie die Temperaturerfassung bei dem Induktionskochgeschirr mittels der als Temperatursensor ausgebildeten Induktionsspule des Induktionskochgeschirrs können also gleichzeitig stattfinden.

Ausführungsbeispiele der Erfindung sind in den Zeichnungen rein schematisch dargestellt und werden nachfolgend näher beschrieben. Es zeigt
- Figur 1: ein Ausführungsbeispiel des erfindungsgemäßen Induktionskochsystems in einer perspektivischen Frontansicht,
- Figur 2: ein erstes Ausführungsbeispiel des erfindungsgemäßen Induktionskochgeschirrs in einer geschnittenen Seitenansicht, in teilweiser Darstellung,
- Figur 3: das erste Ausführungsbeispiel des erfindungsgemäßen Induktionskochgeschirrs in einer geschnittenen Bodenansicht, in teilweiser Darstellung und
- Figur 4: ein zweites Ausführungsbeispiel des erfindungsgemäßen Induktionskochgeschirrs in einer geschnittenen Bodenansicht, in teilweiser Darstellung.

In den Fig. 1 bis 3 sind ein Ausführungsbeispiel des erfindungsgemäßen Induktionskochsystems und ein erstes Ausführungsbeispiel des erfindungsgemäßen Induktionskochgeschirrs exemplarisch dargestellt.

Das Induktionskochsystem 2 weist ein Induktionskochfeld 4 mit einer induktiven Heizspule 6 und ein als Kochtopf ausgebildetes Induktionskochgeschirr 8 auf, wobei das Induktionskochgeschirr 8 eine in den Fig. 2 und 3 dargestellte Induktionsspule 10 zur induktiven Kopplung mit der induktiven Heizspule 6 des Induktionskochfelds 4 zwecks Bereitstellung von elektrischer Energie in dem Induktionskochgeschirr 8 umfasst. Die Form des Induktionskochgeschirrs 8 ist in den Fig. 2 und 3 jeweils lediglich durch eine gestrichelte Linie 11 symbolisiert. Die Induktionsspule 10 ist zur Erfassung einer Temperatur des Induktionskochgeschirrs 8 erfindungsgemäß gleichzeitig als ein Temperatursensor ausgebildet und mit einer in der Fig. 2 dargestellten Steuerung 12 zur Auswertung von Ausgangssignalen der als Temperatursensor ausgebildeten Induktionsspule 10 signalübertragend verbunden. Die Signalübertragungsverbindung zwischen der Induktionsspule 10 und der Steuerung 12 ist durch eine Linie 14 symbolisiert. Die Induktionsspule 10 ist zwecks Erfassung der Temperatur des Induktionskochgeschirrs 8 mittels der Steuerung 12 mit einer Messgleichspannung ansteuerbar.

Wie aus der Fig. 2 ersichtlich ist, ist die Induktionsspule 10 des Induktionskochgeschirrs 8 in einem Boden 16 des Induktionskochgeschirrs 8 angeordnet. Das Material der Induktionsspule 10 ist als Kupfer ausgebildet und weist einen temperaturabhängigen elektrischen Widerstand auf. Die Temperaturabhängigkeit des elektrischen Widerstands des Materials ist in einem Betriebstemperaturbereich des Induktionskochgeschirrs 8 im Wesentlichen linear.

Die Geometrie der Induktionsspule 10 gemäß dem ersten Ausführungsbeispiel des Induktionskochgeschirrs 8 ergibt sich aus der Fig. 3. Die Induktionsspule 10 ist bei dem ersten Ausführungsbeispiel des Induktionskochgeschirrs 8 derart ausgebildet und angeordnet, dass diese in einem radialen Abstand von einem Zentrum 18 des Bodens 16 an dem Boden 16 angeordnet ist.

Alternativ dazu ist in der Fig. 4 ein zweites Ausführungsbeispiel des erfindungsgemäßen Induktionskochgeschirrs dargestellt. Gleiche oder gleichwirkende Bauteile sind in den Fig. 1 bis 4 mit gleichen Bezugszeichen versehen. Das zweite Ausführungsbeispiel des erfindungsgemäßen Induktionskochgeschirrs wird nachfolgend lediglich im Umfang der Unterschiede zu dem ersten Ausführungsbeispiel des Induktionskochgeschirrs erläutert. Ansonsten wird auf den obigen Ausführungen zu dem ersten Ausführungsbeispiel des erfindungsgemäßen Induktionskochgeschirrs verwiesen. Dies gilt auch für das funktionale Zusammenwirken mit dem Induktionskochfeld gemäß dem vorliegenden Ausführungsbeispiel des erfindungsgemäßen Induktionskochsystems.

Im Unterschied zu dem ersten Ausführungsbeispiel des erfindungsgemäßen Induktionskochgeschirrs 8 ist die Induktionsspule 10 bei dem zweiten Ausführungsbeispiel des erfindungsgemäßen Induktionskochgeschirrs 8 derart ausgebildet und an dem Induktionskochgeschirr 8 angeordnet, dass die Induktionsspule 10 in voneinander verschiedenen radialen Abständen von dem Zentrum 18 des Bodens 16 an dem Boden 16 angeordnet ist. Hierfür weist die Induktionsspule 10 zwei miteinander elektrisch leitend verbundene und zueinander konzentrisch angeordnete Kreisliniensegmente 20, 22 auf. Die elektrisch leitende Verbindung ist in der Fig. 4 mittels einer Linie 24 dargestellt.

Auf diese Weise ist die Qualität der bodenseitigen Temperaturerfassung bei dem Induktionskochgeschirr 8 verbessert. Dies ist deshalb der Fall, da die mittels der Induktionsspule 10 erfasste Temperatur einen Mittelwert über die gesamte Induktionsspule 10, also beispielsweise über eine gesamte Wicklungslänge einer als Wicklung ausgebildeten Induktionsspule 10, darstellt. Bildet die vorgenannte Wicklung beispielsweise einen Kreis, wie bei dem ersten Ausführungsbeispiel des erfindungsgemäßen Induktionskochgeschirrs 8 gemäß der Fig. 3, so werden auch nur die Temperaturen an der kreisförmigen Kontaktfläche der Induktionsspule 10 mit dem Boden 16, also lediglich entlang eines einzigen radialen Abstands von dem Zentrum 18 des Bodens 16 des Induktionskochgeschirrs 8, ermittelt.

Im Nachfolgenden wird die Funktionsweise des erfindungsgemäßen Induktionskochsystems und des erfindungsgemäßen Induktionskochgeschirrs sowie das erfindungsgemäße Verfahren gemäß den vorliegenden Ausführungsbeispielen und anhand der Fig. 1 bis 4 näher erläutert.

Ein nicht dargestellter Benutzer stellt das Induktionskochgeschirr 8 mit einem darin befindlichen Kochgut auf eine Kochstelle des Induktionskochfelds 4 des Induktionskochsystems 2 auf und wählt auf dem Fachmann bekannte Weise eine Kochstufe für diese Kochstelle aus. Das Kochgut ist beispielsweise als Wasser ausgebildet und nicht dargestellt. Die Kochstelle korrespondiert zu der induktiven Heizspule 6 des Induktionskochfelds 4. Siehe Fig. 1.

Nachdem der Benutzer die gewünschte Kochstufe zur Beheizung des Induktionskochgeschirrs 8 ausgewählt hat, wird die induktive Heizspule 6 des Induktionskochfelds 4 auf dem Fachmann bekannte Weise bestromt, so dass sich das Induktionskochgeschirr 8 und damit das darin befindliche Wasser aufheizt. Mit der Bestromung der induktiven Heizspule 6 des Induktionskochfelds 4 wird mittels der induktiven Kopplung zwischen der induktiven Heizspule 6 des Induktionskochfelds 4 und der Induktionsspule 10 des Induktionskochgeschirrs 8 an der Induktionsspule 10 des Induktionskochgeschirrs 8 elektrische Energie in Form einer Betriebsspannung für die Kochgeschirrelektronik bereitgestellt.

Die Induktionsspule 10 des Induktionskochgeschirrs 8 ist erfindungsgemäß nicht lediglich zur Bereitstellung von elektrischer Energie für die Kochgeschirrelektronik des Induktionsgeschirrs 8, sondern gleichzeitig als Temperatursensor zur Erfassung der bodenseitigen Temperatur des Induktionskochgeschirrs 8 ausgebildet. Aufgrund der Aufheizung des Induktionskochgeschirrs 8 verändert sich auch der temperaturabhängige elektrische Widerstand der Induktionsspule 10, die aus Kupfer hergestellt ist. Diese temperaturabhängige Änderung des elektrischen Widerstands der Induktionsspule 10 des Induktionskochgeschirrs 8 wird mittels der Ansteuerung der Induktionsspule 10 mit der Messgleichspannung durch die Steuerung 12 gemessen und mittels der Steuerung 12, mit der die Induktionsspule 10 signalübertragend verbunden ist, ausgewertet. Aufgrund der über den Betriebstemperaturbereich des Induktionskochgeschirrs 8 im Wesentlichen linearen Temperaturabhängigkeit des elektrischen Widerstands der Induktionsspule 10 ist die Auswertung der von der Induktionsspule 10 mittels der Signalübertragungsverbindung 14 an die Steuerung 12 weitergeleiteten Ausgangssignale relativ einfach, so dass daraus die bodenseitige Temperatur des Induktionskochgeschirrs 8 ohne großen Aufwand ermittelt werden kann.

Damit die oben erläuterte Temperaturerfassung mittels der als Temperatursensor ausgebildeten Induktionsspule 10 des Induktionskochgeschirrs 8 nicht in ungewünschter Weise beeinträchtigt wird, ist es bei dem erfindungsgemäßen Verfahren gemäß dem vorliegenden Ausführungsbeispiel vorgesehen, dass die Bestromung der induktiven Heizspule 6 des Induktionskochfelds 4 zwecks Beheizung des Induktionskochgeschirrs 8 während der Erfassung der bodenseitigen Temperatur des Induktionskochgeschirrs 8 unterbrochen wird. Hierfür wird die induktive Heizspule 6 des Induktionskochfelds 4 derart getaktet angesteuert, also getaktet bestromt, dass die Temperaturerfassung bei dem Induktionskochgeschirr 8 in den Taktzeiten erfolgt, in denen die induktive Heizspule 6 des Induktionskochfelds 4 nicht bestromt wird. Diese Taktzeiten sind derart kurz gewählt, dass das Aufheizen des Induktionskochgeschirrs 8 und damit des darin enthaltenen Wassers mittels des Induktionskochfelds 4 nicht merklich verzögert wird.

Das erfindungsgemäße Verfahren zum Betrieb des erfindungsgemäßen Induktionskochsystems gemäß dem vorliegenden Ausführungsbeispiel ist für die beiden oben erläuterten Ausführungsbeispiele des erfindungsgemäßen Induktionskochgeschirrs identisch.

Mittels der Erfindung gemäß der vorliegenden Ausführungsbeispiele ist es somit möglich, die Temperatur bei einem Induktionskochgeschirr für ein Induktionskochsystem auf konstruktiv und schaltungstechnisch einfache Weise zu erfassen. Aufgrund der Mehrfachverwendung der Induktionsspule des Induktionskochgeschirrs ist zum einen eine Bauteilreduzierung und zum anderen eine platzsparende Ausführung des Temperatursensors und damit des Induktionskochgeschirrs ermöglicht. Ferner ist der zusätzliche konstruktive und schaltungstechnische Aufwand bei der Herstellung des erfindungsgemäßen Induktionskochgeschirrs reduziert. Darüber hinaus ist die erfindungsgemäße Temperaturerfassung des Induktionskochgeschirrs unabhängig von dem Induktionskochfeld des Induktionskochsystems realisiert, da die Temperaturerfassung des Induktionskochgeschirrs vollständig mittels des Induktionskochgeschirrs erfolgt.

Die Erfindung ist nicht auf die oben erläuterten Ausführungsbeispiele begrenzt. Beispielsweise ist die Erfindung sowohl im Haushalt wie auch im professionellen Bereich vorteilhaft einsetzbar. Ferner ist das erfindungsgemäße Induktionskochgeschirr in weiten geeigneten Grenzen frei wählbar und kann beispielsweise auch als eine Pfanne ausgebildet sein. Darüber hinaus ist die Induktionsspule nach Art, Material, Dimensionierung, Geometrie, Anordnung und Anzahl in weiten geeigneten Grenzen frei wählbar. Beispielsweise sind auch von dem oben genannten Material und der oben genannten Geometrie der Induktionsspule abweichende Materialien und Geometrien für die Induktionsspule möglich.

Denkbar ist auch, dass der elektrische Widerstand des Materials der Induktionsspule in einem vorher festgelegten Betriebstemperaturteilbereich eines Betriebstemperaturbereichs eine im Vergleich zu Betriebstemperaturen des Induktionskochgeschirrs außerhalb dieses Betriebstemperaturteilbereichs höhere Temperaturabhängigkeit aufweist. Hierdurch ist in diesem Betriebstemperaturteilbereich des Betriebstemperaturbereichs des erfindungsgemäßen Induktionskochgeschirrs eine besonders genaue Temperaturmessung des Induktionskochgeschirrs ermöglicht.

Im Unterschied zu dem oben erläuterten Verfahren ist es auch möglich, dass die Auswertung der Ausgangssignale der als Temperatursensor ausgebildeten Induktionsspule in der Steuerung derart erfolgt, dass ein zu der Messgleichspannung korrespondierender Gleichanteil von einem Wechselanteil einer mittels der induktiven Heizspule in die Induktionsspule eingekoppelten Wechselspannung getrennt wird. Beispielsweise kann dies mittels einer Tiefpassfilterung erfolgen. Hierdurch ist eine qualitativ hochwertige Temperaturerfassung bei dem erfindungsgemäßen Induktionskochgeschirr auch während der Bestromung der induktiven Heizspule des Induktionskochfelds des erfindungsgemäßen Induktionskochsystems ermöglicht. Die induktive Beheizung des Induktionskochgeschirrs mittels der induktiven Heizspule des Induktionskochfelds sowie die Temperaturerfassung bei dem Induktionskochgeschirr mittels der als Temperatursensor ausgebildeten Induktionsspule des Induktionskochgeschirrs können also gleichzeitig stattfinden.

Gemäß einerm weiteren Aspekt der Erfindung kann auch das Bereitstellen von elektrischer Energie in dem Induktionskochgeschirr gleichzeitig mit der induktiven Beheizung des Induktionskochgeschirrs und/oder der Temperaturerfassung bei dem Induktionskochgeschirr mittels der als Temperatursensor ausgebildeten Induktionsspule des Induktionskochgeschirrs erfolgen.

## Patentansprüche

1. Induktionskochgeschirr (8) für ein Induktionskochsystem (2) mit einem Induktionskochfeld (4), umfassend eine Induktionsspule (10) zur induktiven Kopplung mit einer induktiven Heizspule (6) des Induktionskochfelds (4) zwecks Bereitstellung einer elektrischen Spannung in dem Induktionskochgeschirr (8), einen Temperatursensor zur Erfassung einer Temperatur des Induktionskochgeschirrs (8) und eine Steuerung (12) zur Auswertung von Ausgangssignalen des Temperatursensors, wobei die Steuerung (12) mit dem Temperatursensor signalübertragend verbunden ist, **dadurch gekennzeichnet, dass** die Induktionsspule (10) als der Temperatursensor ausgebildet ist und die Induktionsspule (10) zwecks Erfassung der Temperatur des Induktionskochgeschirrs (8) mittels der Steuerung (12) mit einer Messgleichspannung ansteuerbar ist.

2. Induktionskochgeschirr (8) nach Anspruch 1, **dadurch gekennzeichnet, dass** das Material der Induktionsspule (10) einen temperaturabhängigen elektrischen Widerstand aufweist.

3. Induktionskochgeschirr (8) nach Anspruch 2, **dadurch gekennzeichnet, dass** die Temperaturabhängigkeit des elektrischen Widerstands in einem Betriebstemperaturbereich des Induktionskochgeschirrs (8) im Wesentlichen linear ist.

4. Induktionskochgeschirr nach Anspruch 2 oder 3, **dadurch gekennzeichnet, dass** der elektrische Widerstand des Materials der Induktionsspule in einem vorher festgelegten Betriebstemperaturteilbereich eines Betriebstemperaturbereichs des Induktionskochgeschirrs eine im Vergleich zu Betriebstemperaturen des Induktionskochgeschirrs außerhalb dieses Betriebstemperaturteilbereichs höhere Temperaturabhängigkeit aufweist.

5. Induktionskochgeschirr (8) nach einem der Ansprüche 1 bis 4, **dadurch gekennzeichnet, dass** die Induktionsspule (10) an oder in einem Boden (16) des Induktionskochgeschirrs (8) angeordnet ist.

6. Induktionskochgeschirr (8) nach Anspruch 5, **dadurch gekennzeichnet, dass** die Induktionsspule (10) derart ausgebildet und angeordnet ist, dass diese in voneinander verschiedenen radialen Abständen von einem Zentrum (18) des Bodens (16) an oder in dem Boden (16) angeordnet ist.

7. Induktionskochgeschirr (8) nach Anspruch 6, **dadurch gekennzeichnet, dass** die Induktionsspule (10) eine Mehrzahl von miteinander elektrisch leitend verbundenen und zueinander konzentrisch angeordneten Kreisliniensegmenten (20, 22) aufweist.

8. Induktionskochsystem (2), umfassend ein Induktionskochfeld (4) mit einer induktiven Heizspule (6) und ein Induktionskochgeschirr (8), **dadurch gekennzeichnet, dass** das Induktionskochgeschirr (8) nach einem der Ansprüche 1 bis 7 ausgebildet ist.

9. Verfahren zum Betrieb des Induktionskochsystems (2) nach Anspruch 8, wobei eine Temperatur des Induktionskochgeschirrs (8) mittels des als Induktionsspule (10) ausgebildeten Temperatursensors und der Steuerung (12) erfasst wird, wobei die Induktionsspule (10) zwecks Erfassung der Temperatur des Induktionskochgeschirrs (8) mittels der Steuerung (12) mit einer Messgleichspannung angesteuert wird.

10. Verfahren nach Anspruch 9, **dadurch gekennzeichnet, dass** eine Bestromung der induktiven Heizspule (6) zwecks Beheizung des Induktionskochgeschirrs (8) während der Erfassung der Temperatur des Induktionskochgeschirrs (8) unterbrochen wird.

11. Verfahren nach Anspruch 9, **dadurch gekennzeichnet, dass** die Auswertung der Ausgangssignale der als Temperatursensor ausgebildeten Induktionsspule in der Steuerung derart erfolgt, dass ein zu der Messgleichspannung korrespondierender Gleichanteil von einem Wechselanteil einer mittels der induktiven Heizspule in die Induktionsspule eingekoppelten Wechselspannung getrennt wird.

## Claims

1. Induction cookware (8) for an induction cooking system (2) that has an induction hob (4), the cookware comprising an induction coil (10) for inductive coupling to an inductive heating coil (6) of the induction hob (4) for the purpose of providing an electrical voltage in the induction cookware (8), a temperature sensor for detecting a temperature of the induction cookware (8), and a controller (12) for evaluating output signals from the temperature sensor, the controller (12) being connected to the temperature sensor in a signal-transmitting manner, **characterised in that** the induction coil (10) is designed as the temperature sensor and the induction coil (10) can be controlled by the controller (12) by means of a DC measurement voltage for the purpose of detecting the temperature of the induction cookware (8).

2. Induction cookware (8) according to claim 1, **characterised in that** the material of the induction coil (10) has a temperature-dependent electrical resistance.

3. Induction cookware (8) according to claim 2, **characterised in that** the temperature dependency of the electrical resistance is substantially linear in an operating temperature range of the induction cookware (8).

4. Induction cookware according to either claim 2 or claim 3, **characterised in that** the electrical resistance of the material of the induction coil has a higher temperature dependency in a predetermined operating temperature sub-range of an operating temperature range of the induction cookware compared to operating temperatures of the induction cookware outside this operating temperature sub-range.

5. Induction cookware (8) according to any of claims 1 to 4, **characterised in that** the induction coil (10) is arranged on or in a base (16) of the induction cookware (8).

6. Induction cookware (8) according to claim 5, **characterised in that** the induction coil (10) is designed and arranged in such a way that it is arranged at different radial distances from a centre (18) of the base (16) on or in the base (16).

7. Induction cookware (8) according to claim 6, **characterised in that** the induction coil (10) has a plurality of circular line segments (20, 22) which are electrically conductively interconnected and arranged concentrically with one another.

8. Induction cooking system (2) comprising an induction hob (4), which has an inductive heating coil (6), and induction cookware (8), **characterised in that** the induction cookware (8) is designed according to any of claims 1 to 7.

9. Method for operating the induction cooking system (2) according to claim 8, wherein a temperature of the induction cookware (8) is detected by means of the temperature sensor, which is designed as the induction coil (10), and by the controller (12), wherein, for the purpose of detecting the temperature of the induction cookware (8), the induction coil (10) is controlled by the controller (12) by means of a DC measurement voltage.

10. Method according to claim 9, **characterised in that** energizing the inductive heating coil (6) for the purpose of heating the induction cookware (8) is interrupted while the temperature of the induction cookware (8) is being detected.

11. Method according to claim 9, **characterised in that** the output signals of the induction coil designed as a temperature sensor are evaluated in the controller in such a way that a DC component corresponding to the DC measurement voltage is separated from an AC component of an AC voltage coupled into the induction coil by means of the inductive heating coil.

## Revendications

1. Ustensile de cuisson à induction (8) pour système de cuisson à induction (2) comportant une table de cuisson à induction (4), comprenant une bobine à induction (10) pour un couplage par induction à une bobine de chauffage par induction (6) de la table de cuisson à induction (4) dans le but de fournir une tension électrique dans l'ustensile de cuisson à induction (8), un capteur de température pour la détection d'une température de l'ustensile de cuisson à induction (8) et un dispositif de commande (12) pour l'évaluation de signaux de sortie du capteur de température, le dispositif de commande (12) étant connecté au capteur de température par transmission de signaux, **caractérisé en ce que** la bobine à induction (10) est conçue en tant que capteur de température et la bobine à induction (10) peut être commandée au moyen du dispositif de commande (12) avec une tension de mesure continue dans le but de détecter la température de l'ustensile de cuisson à induction (8).

2. Ustensile de cuisson à induction (8) selon la revendication 1, **caractérisé en ce que** le matériau de la bobine à induction (10) présente une résistance électrique dépendant de la température.

3. Ustensile de cuisson à induction (8) selon la revendication 2, **caractérisé en ce que** la dépendance à la température de la résistance électrique est sensiblement linéaire dans une plage de températures de fonctionnement de l'ustensile de cuisson à induction (8).

4. Ustensile de cuisson à induction selon la revendication 2 ou 3, **caractérisé en ce que** la résistance électrique du matériau de la bobine à induction, dans une sous-plage de températures de fonctionnement prédéterminée d'une plage de températures de fonctionnement de l'ustensile de cuisson à induction, présente une dépendance à la température plus élevée par rapport à des températures de fonctionnement de l'ustensile de cuisson à induction en dehors de ladite sous-plage de températures de fonctionnement.

5. Ustensile de cuisson à induction (8) selon l'une des revendications 1 à 4, **caractérisé en ce que** la bobine à induction (10) est disposée sur ou dans un fond (16) de l'ustensile de cuisson à induction (8).

6. Ustensile de cuisson à induction (8) selon la revendication 5, **caractérisé en ce que** la bobine à induction (10) est conçue et disposée de telle manière qu'elle est disposée à des distances radiales différentes les unes des autres par rapport à un centre (18) du fond (16) sur ou dans le fond (16).

7. Ustensile de cuisson à induction (8) selon la revendication 6, **caractérisé en ce que** la bobine à induction (10) présente une pluralité de segments de circonférences (20, 22) reliés électriquement les uns aux autres et disposés concentriquement les uns par rapport aux autres.

8. Système de cuisson à induction (2), comprenant une table de cuisson à induction (4) comportant une bobine de chauffage par induction (6) et un ustensile de cuisson à induction (8), **caractérisé en ce que** l'ustensile de cuisson à induction (8) est conçu selon l'une des revendications 1 à 7.

9. Procédé de fonctionnement du système de cuisson à induction (2) selon la revendication 8, dans lequel une température de l'ustensile de cuisson à induction (8) est détectée au moyen du capteur de température conçu en tant que bobine à induction (10) et du dispositif de commande (12), la bobine à induction (10) étant commandée au moyen du dispositif de commande (12) avec une tension de mesure continue dans le but de détecter la température de l'ustensile de cuisson à induction (8).

10. Procédé selon la revendication 9, **caractérisé en ce que** l'alimentation de la bobine de chauffage par induction (6) en vue de chauffer l'ustensile de cuisson à induction (8) est interrompue pendant la détection de la température de l'ustensile de cuisson à induction (8).

11. Procédé selon la revendication 9, **caractérisé en ce que** l'évaluation des signaux de sortie de la bobine à induction conçue en tant que capteur de température dans le dispositif de commande s'effectue de telle manière qu'une composante continue correspondant à la tension de mesure continue est séparée d'une composante alternative d'une tension alternative couplée dans la bobine à induction au moyen de la bobine de chauffage par induction.
